# EUROPÄISCHE PATENTSCHRIFT

(11) **EP 0 181 413 B1**
(45) Veröffentlichungstag und Bekanntmachung des Hinweises auf die Patenterteilung: **18.01.1989**
(21) Anmeldenummer: 84113679.9
(22) Anmeldetag: 13.11.1984
(51) Int. Cl.: D03D 47/24, D03J 1/00

(54) **Projektilwebmaschine**
Gripper shuttle loom
Métier à tisser à navette à pince

(43) Veröffentlichungstag der Anmeldung: 21.05.1986
(73) Patentinhaber: GEBRÜDER SULZER AKTIENGESELLSCHAFT, CH-8401 Winterthur (CH)
(72) Erfinder: Hintsch, Otto, Dr., CH-8304 Wallisellen (CH)
(74) Vertreter: Sparing Röhl Henseler Patentanwälte

(56) Entgegenhaltungen:
- EP-A- 0 072 246
- FR-A- 1 089 664
- FR-A- 1 304 285

## Beschreibung

Die Erfindung betrifft eine Projektilwebmaschine mit einem die Energie für den Projektilabschuss liefernden, vor jedem Schuss in Torsion versetzten Torsionsstab, der in einer an der Maschine angebrachten Halterung gehalten ist.

Eine solche Projektilwebmaschine ist z. B. in der CH-PS 382 682 offenbart. Dabei hat die Halterung des Torsionsstabes ein separates Gehäuse mit ÖI-oder Fettfüllung zwecks Schmierung. Dieser Stand der Technik hat jedoch den Nachteil, dass der Torsionsstab einer unterschiedlichen Erwärmung unterliegt. Auf der Einspannstelle werden z.B. 20-25°C, an der Beschleunigerseite hingegen 80-90°C gemessen. Diese extremen Temperaturunterschiede können zu Korrosionsbildung am nicht geschmierten Mittelteil des Torsionsstabes führen.

Aufgabe der Erfindung ist es, die eingangs genannte Projektilwebmaschine so zu verbessern, dass Korrosionsbildung und Bruch in bezug auf den Torsionsstab mit Sicherheit vermieden werden.

Zur Lösung dieser Aufgabe dient die Massnahme, dass der Torsionsstab wenigstens in einem Endberecht mit Öl beaufschlagbart ist.

Hierdurch lässt sich eine gleichmässige Kühlung und Schmierung des genannten Torsionsstabes erreichen, so dass die bisherigen extremen Temperaturunterschiede sowie die Korrosion eliminiert werden, wodurch eine wesentliche Erhöhung der Lebensdauer des Torsionsstabes gewährleistet ist.

Nach einer besonders vorteilhaften Ausführung der Erfindung kann die Halterung einen Öleintritt aufweisen und mit einem Gehäusestück verbunden sein, wobei zwischen der Halterung und dem Gehäusestück wenigstens eine Öldurchtrittsöffnung vorgesehen ist, derart, dass im Ringraum zwischen dem Gehäusestück und dem Torsionsstab eine Ölströmung gewählreistet ist, wobei ferner zwischen dem Olaustritt und dem Ringraum und der Halterung ein Ölkreislauf vorgesehen sein kann. Hierdurch ist eine kontinuierliche Schmierung und/oder Kühlung des Torsionsstabes gewährleistet.

Der Ölkreislauf kann dabei eine hydraulische Bremsvorrichtung umfassen. Hierdurch wird der Vorteil erreicht, dass das bereits vorhandene Bremsöl auch für die Schmierung und Kühlung des Torsionsstabes eingesetzt werden kann.

Der Ölkreislauf kann einen Ölkühler umfassen. Hierdurch lässt sich eine optimale Temperatur des Öls am Torsionsstab einstellen.

Das Gehäusestück kann eine den Torsionsstab umgebende, einen Öldurchtritt gewährleistete Verlängerungsmanschette aufweisen. Dies hat den Vorteil einer besonders günstigen Ringraumströmung um den Torsionsstab mit optimalem Kühleffekt.

Der Ölkreislauf kann auch eine von der Hauptwelle angetriebene Umwälzpumpe umfassen. Hierdurch ist ein besonders wirkungsvoller Wärmeübergang der Kühlung gewährleistet.

Schliesslich kann der Olkühler als hohlprofilartiger Träger ausgeführt sein. dies ermöglicht eine besonders platzsparende Anordnung der Ölkühlung.

Die nähere Erläuterung der Erfindung erfolgt anhand von Ausführungsbeispielen in Verbindung mit nachstehender Zeichnung. Es zeigen:
Fig. 1 eine perspektivische Darstellung einer erfindungsgemässen Projektilmaschine,
Fig. 2 eine vergrösserte Detaildarstellung des Torsionsstabes mit einer Halterung im Längsschnitt gemäss der Linie 11-11 nach Fig. 1,
Fig. 3 eine perspektivische Darstellung des ÖIkreislaufes mit Ölkühler und Umwälzpumpe und
Fig. 4 eine Variante des Ölkreislaufes mit einem als hohlprofilartigen Träger ausgeführten ÖIkühler.

Bei der Projektilwebmaschine nach Fig. 1 ist ein Torsionsstab 1 mit einem verzahnten Kopf 2 in einer Halterung 19 mit einer Platte 21 drehfest gehalten, die mittels durch Langlöcher 22, 23 geführter Schrauben 24, 25 an einem Flansch 26 eines rohrartigen Gehäusestückes 27 einstellbar befestigt ist. Das Rohrstück 27 besitzt am anderen Ende einen Flansch 28, mit dem es an dem Gehäuse 50 angeschraubt ist, sowie eine Verlängerungsmanschette 51. Mit einer in der Halterung 19 befindlichen Öleintrittsöffnung 29 ist eine Olleitung 31 verbunden.

Am anderen Ende trägt der Torsionsstab 1 einen gemäss Pfeil 40 beweglichen Schlaghebel 3, an den ein Schlagstück 4 angelenkt ist, von dem aus ein Projektil 5 in Richtung des Pfeils 45 durch die Projektilführung 33 beschleunigt werden kann. Die Projektilführung besteht aus einer Vielzahl von Zähnen, die auf der Lade 34 angeordnet sind, und zwar vor dem Riet 35. Lade 34, Riet 35 und Projektilführung 33 führen während des Werbebetriebs eine Hin- und Herverschwenkbewegung gemäss Pfeil 36 aus, wodurch der in das Fach eingetragene Schussfaden an das Gewebe angeschlagen wird. Das Projektil 5 wird von einem gemäss Pfeil 41 hin- und herverschwenkbaren Schützenhebel 37 in die gezeichnete Stellung gehoben, in welcher seine den Faden ergreifende Klammer durch einen Projektilöffner 6 geöffnet wird, der sich gemäss dem Pfeil 38 hin- und herverschwenken lässt.

Mit dem Torsionsstab 1 ist ein Arm 11 drehfest verbunden, der über einen Lenker 20 mit einem am Bolzen 10 verschwenkbar gelagerten, aus zwei Scheiben bestehenden Hebel 9 durch das Gelenk 30 gelenkig verbunden ist. Die Teile 9, 20 bilden einen Kniehebel, das Gelenk 30 ein Kniegelenk. Der Hebel 9 trägt eine Rolle 17, die mit einer Nockenscheibe 12 zusammenarbeitet, welche auf einer Weil 8 sitzt. Die Nockenscheibe 12 trägt eine Rolle 14, die mit einer an dem Hebel 9 gebildeten Kurve 13 zusammenwirkt. Der Hebel 9 ist überdies mit dem Kolben 16 einer als Ganzes mit 15 bezeichneten hydraulischen Bremseinrichtung gelenkig verbunden. Diese wirkt erst, wenn der vordere Bremskolben 32 in den ihm angepassten Bremsraum 39 geschoben wird, also wenn der Schlaghebel 3 einen gewissen Winkel durchlaufen hat. Die Welle 8 trägt ein Kegelrad 42, das in ein weiteres Kegelrad 43 eingreift, welches auf der Hauptwelle 7 der Webmaschine angebracht ist. Welle 8 und Nockenscheibe 12 werden kontinuierlich von der Hauptwelle 7 aus angetrieben. Das Gehäuse 50 weist einen Ölaustritt 52 mit einem Ölstandsanzeiger 54 und einer angeschlossenen Ölleitung 56 auf.

Gemäss Fig. 2 ist der Torsionsstab 1 unter Zwischenlage einer einen als Öldurchtrittsöffnung dienenden axialen Kanal 46 aufweisende Büchse 47 drehbar in dem Flansch 26 und in der darauf aufgeschraubten Platte 21 gelagert. Der Kopf 2 besitzt überdies eine Verzahnung 48, während die Halterung 19 eine Verzahnung 49 aufweist. Bei beiden Verzahnungen sind in benannter Art und Weise die Zahnlücken zwischen je zwei aufeinanderfolgenden Zähnen doppelt so gross, als die Dicke eines Zahnes beträgt. Die Verzahnungen 48, 49 können dadurch hergestellt werden, dass aus einer vollen Kreisverzahnung jeweils der übernächste Zahn herausgeschnitten wird.

Gemäss Fig. 3 ist die Ölleitung 56 mit einem Ölkühler 58 verbunden, welcher zwei durch eine Trennwand 60 getrennte Kammern 62, 64 aufweist und über die Ölleitung 66 mit einer von der Hauptwelle 7 angetriebenen Umwälzpumpe 68 verbunden ist. Der Ölkühler 58 ist im Träger 70 untergebracht, welcher an der Maschinenwange 72 befestigt ist. An dieser ist auch die Spule 74 für den Schussfaden 76 angebracht. Das aus diesem zusammen mit den Kettfäden 77 gebildete fertige Gewebe ist mit 78 bezeichnet.

Die Wirkungsweise ist folgende. Wenn die Erhebung 18 der Nockenscheibe 12 auf die Rolle 17 aufläuft, gelangen die Teile in die gezeichnete Stellung, nämlich die Streckstellung des Kniegelenks 30, in der der Torsionsstab 1 über den Arm 11 relativ zu der festen Einspannstelle bei 2 tordiert ist. Sobald anschliessend die Rolle 14 der Nockenscheibe 12 auf die Kurve 13 aufläuft, geht der Kniehebel 9, 20 aus der gezeichneten Strecklage gemäss Pfeil 44 heraus und das Kniegelenk 30 wird geknickt, so dass sich der Torsionsstab 1 entspannen kann und der Schlaghebel 3 in Fig. 1 nach rechts verschwenkt wird. Dabei wird der Schützen 5 durch die Schützenführung 33 und damit durch das Webfach geschossen. Der Schussfaden 76 wird eingetragen. Wenn der Torsionsstab 1 in normaler Stärke tordiert wird, ist auch der beider Entspannung zurückgelegte, bis zur torsionslosen Stellung zu messende Drehwinkel so gross, dass die Bremsvorrichtung 15 noch während des Zurückdrehens des Torsionsstabes 1 wirksam wird.

Das im Gehäuse 50 vorhandene Bremsöl wird durch den Ölaustritt 52 und die Leitung 56, über den Ölkühler 58, die Ölleitung 66, die Umwälzpumpe 68 und die Ölleitung 31 zur Öleintrittsöffnung 29 der Halterung 19 geführt. Hier strömt es gemäss den Pfeilen 80, 82, 84 (Fig. 2) durch die Verzahnung 48, 49, gemäss Pfeil 86 durch den als Öldurchtrittsöffnung dienenden Kanal 46 in den Ringraum 88 zwischen dem Torsionsstab 1 und dem Rohrstück 27 bzw. der Verlängerungsmanschette 51 (Pfeile 90, 92) und strömt schliesslich gemäss Pfeil 94 beim Ölaustritt 55 (Fig. 1) wieder zurück in das Gehäuse 50. Dabei wird der Torsionsstab 1 im wesentlichen in seiner ganzen Länge gleichmässig gekühlt bzw. geschmiert.

Bei der Variante nach Fig. 4 ist der Ölkühler 96 als hohlprofilartiger Träger ausgeführt, welcher direkt zwischen den Maschinenwangen 72,73 befestigt ist und somit gleichzeitig mit seiner Kühlfunktion eine tragende Funktion ausübt. Hierdurch ist eine besonders platzsparende Bauweise gewährleistet.

Es versteht sich, dass der Öleintritt, wie in Fig. 2 gestrichelt mit 98 angedeutet ist, auch direkt in den Ringraum 88 vorgesehen sein kann, wodurch der Torsionsstab wenigstens im Bereich einer Halterung mit Öl beaufschlagbar ist.

## Patentansprüche

1. Projektilwebmaschine mit einem die Energie für den Projektilabschuss liefernden, vor jedem Schuss in Torsion versetzten Torsionsstab, der in einer an der Maschine angebrachten Halterung gehalten ist, dadurch gekennzeichnet, dass der Torsionsstab (1) wenigstens in einem Endbereich mit Öl beaufschlagbar ist.

2. Projektilwebmaschine nach Anspruch 1, dadurch gekennzeichnet, dass die Halterung (19) einen Öleintritt (29) aufweist und mit einem Gehäusestück (27) verbunden ist, dass zwischen der Halterung (19) und dem Gehäusestück (27) wenigstens eine Öldurchtrittsöffnung (46) vorgesehen ist, derart, dass im Ringraum (88) zwischen dem Gehäusestück (27) und dem Torsionsstab (1) eine Ölströmung gewährleistet ist und dass zwischen dem Ölaustritt (55) aus dem Ringraum und der Halterung ein Ölkreislauf vorgesehen ist.

3. Projektilwebmaschine nach Anspruch 2, dadurch gekennzeichnet, dass der Ölkreislauf eine hydraulische Bremsvorrichtung (15) umfasst.

4. Projektilwebmaschine nach Anspruch 2, dadurch gekennzeichnet, dass der Ölkreislauf einen Ölkühler (58, 96) umfasst.

5. Projektilwebmaschine nach Anspruch 2, dadurch gekennzeichnet, dass das Gehäusestück (27) eine den Torsionsstab (1) umgebende, einen Öldurchtritt gewährleistende Verlängerungsmanschette (51) aufweist.

6. Projektilwebmaschine nach Anspruch 2, dadurch gekennzeichnet, dass der Ölkreislauf eine von der Hauptwelle (7) angetriebene Umwälzpumpe (68) umfasst.

7. Projektilwebmaschine nach Anspruch 4, dadurch gekennzeichnet, dass der Ölkühler (96) als hohlprofilartiger Träger ausgeführt ist.

## Claims

1. A projectile loom having a torsion rod which supplies the energy for picking the projectile and which is placed in torsion before each pick and which is retained in retaining means disposed on the loom, characterised in that the torsion rod (1) can be supplied with oil at least in one end zone.

2. A loom according to claim 1, characterised in that the retaining means (19) has an oil inlet (29) and is connected to a casing part (27), at least one orifice (46) for the passage of oil is so disposed between the retaining means (19) and the casing part (27) that an oil flow is ensured in the annular gap (88) between such part (27) and the torsion rod (1), and an oil circuit is provided between the oil exit (55) from the annular gap (88) and the retaining means (19).

3. A loom according to claim 2, characterised in that the oil circuit comprises a hydraulic brake device (15).

4. A loom according to claim 2, characterised in that the oil circuit comprises an oil cooler (58,96).

5. A loom according to claim 2, characterised in that the caising part has a tubular extension (51) which extends around the torsion rod (1) and which provides a passage for oil.

6. A loom according to claim 2, characterised in that the oil circuit comprises a circulating pump (68) driven by the main shaft (7).

7. A loom according to claim 2, characterised in that the cooler (96) is in the form of a box-section beam.

## Revendications

1. Métier à tisser à projectile comportant une barre de torsion effectuant un mouvement de torsion avant chaque duite, fournissant l'énergie pour le lancement du projectile et maintenue dans un support monté sur le métier, caractérisé en ce que la barre de torsion (1) peut recevoir de l'huile au moins dans une zone d'extrémité.

2. Métier à tisser à projectile selon la revendication 1, caractérisé en ce que le support (19) présente une entrée d'huile (29) et est relié à un élément de boîtier (27), en ce qu'il est prévu au moins une ouverture (46) de passage d'huile entre le support (19) et l'élément de boîtier (27) de manière qu'un courant d'huile soit assuré dans l'espace annulaire (88) entre l'élément de boîtier (27) et la barre de torsion (1), et en ce qu'une circulation d'huile est prévue entre la sortie d'huile (55) de l'espace annulaire et le support.

3. Métier à tisser à projectile selon la revendication 2, caractérisé en ce qu'un dispositif hydraulique (15) de freinage est compris dans la circulation d'huile.

4. Métier à tisser à projectile selon la revendication 2, caractérisé en ce qu'un refroidisseur d'huile (58, 96) est compris dans la circulation d'huile.

5. Métier à tisser à projectile selon la revendication 2, caractérisé en ce que l'élément de boîtier (27) est prolongé par un manchon (51) entourant la barre de torsion (1) et garantissant un passage d'huile.

6. Métier à tisser à projectile selon la revendication 2, caractérisé en ce qu'une pompe (68) de circulation, entraînée par l'arbre principal (7), est comprise dans la circulation d'huile.

7. Métier à tisser à projectile selon la revendication 4, caractérisé en ce que le refroidisseur d'huile (96) est réalisé sous la forme d'une poutre profilée creuse.
